# FASCICULE DE BREVET EUROPEEN

(11) **EP 0 568 825 B1**
(45) Date de publication et mention de la délivrance du brevet: **10.07.1996**
(21) Numéro de dépôt: 93105724.4
(22) Date de dépôt: 07.04.1993
(51) Int. Cl.: A43B 5/04, A43B 19/00

(54) **Chausson pour chaussure de ski**
Einlage für Schischuh
Insert for ski-boot

(30) Priorité: 06.05.1992 FR 9205825
(43) Date de publication de la demande: 10.11.1993
(73) Titulaire: Salomon S.A., F-74370 Metz-Tessy (FR)
(72) Inventeur: Paris, Jean, F-74320 Sevrier (FR)

(56) Documents cités:
- EP-A- 0 370 948
- CH-A- 626 793
- FR-A- 2 336 892
- FR-A- 2 360 271

## Description

La présente invention concerne un chausson interne interposé entre le bas de jambe et le pied d'un skieur et une coque d'une chaussure de sport telle qu'une chaussure de ski alpin, ce chausson comportant une empeigne enveloppant le pied qui est surmontée d'une tige enveloppant le bas de jambe et constituée d'une partie postérieure et d'une partie antérieure formant respectivement une cale arrière et une cale avant, associées pour constituer une paroi d'une épaisseur donnée destinée à jouer un rôle d'ajustage du chaussant entre la surface interne de la coque de chaussure et le bas de jambe.

Il est connu des chaussons de ce type dont les parois, notamment de la tige, sont constituées en une matière élastique, par exemple en polyuréthanne conférant un certain confort d'ensemble mais dont un inconvénient majeur réside dans le fait de nécessiter de disposer d'une languette de recouvrement d'une ouverture d'entrée du pied.

Une telle languette, non seulement complique la réalisation même du chausson mais de plus, risque de constituer une surépaisseur par glissement latéral au cours de la pratique du ski et créer ainsi des points de compressions incompatibles avec le confort recherché.

Pour remédier à cet inconvénient, le brevet français N° 2 360 271 propose un chausson interne dont la tige montante est fermée sur tout son pourtour et possède une plus grande extensibilité circonférentielle que les autres parties.

Selon ce brevet, le chausson interne est interposé entre le bas de jambe et le pied d'un skieur et une coque d'une chaussure de sport telle qu'une chaussure de ski alpin ; ce chausson comporte une empeigne enveloppant le pied qui est surmontée d'une tige enveloppant le bas de jambe, et constituée d'une partie postérieure et d'une partie antérieure formant respectivement une cale arrière et une cale avant, associées pour constituer une paroi d'une épaisseur donnée destinée à jouer un rôle d'ajustage du chaussant entre la surface interne de la coque de chaussure et le bas de jambe, et est constitué d'une chaussette présentant au moins une zone extensible dans la zone de la tige.

Pour cela, ladite paroi est divisée en lamelles qui s'étendent transversalement par rapport à la circonférence et qui sont attenantes alternativement, en accordéon.

Ainsi le chausson peut se dilater pour permettre le passage du pied, par déploiement des lamelles en accordéon formant en quelque sorte un soufflet.

Une telle conception présente néanmoins un certain nombre d'inconvénients car en étirant les lamelles, on fait varier l'épaisseur de la paroi du chausson et de plus on confère à celle-ci une souplesse pas forcément recherchée, notamment à la partie postérieure du chausson devant constituer un appui ferme contre la coque de la chaussure.

De plus, cet effet de déploiement des lamelles procure un effet contradictoire en fonction de la corpulence du skieur. En effet, si celui-ci est de forte taille, il aura tendance à provoquer l'étirement des lamelles en accordéon et donc d'amoindrir leur résistance, alors que dans ce cas il faudrait plutôt la renforcer, et inversement.

Par ailleurs, une telle conception, implique l'utilisation d'un matériau de même nature. Or l'expérience a démontré qu'un chausson à la fois confortable et efficace dans la pratique du ski, devrait permettre une prise d'appui arrière relativement ferme et un appui avant en flexion, selon un degré d'élasticité choisi en fonction du confort recherché.

Le présente invention a pour but non seulement d'atteindre ce résultat, mais également d'obtenir un compromis entre une compressibilité contrôlée de l'épaisseur du chausson, éventuellement différente selon les zones, indépendamment d'une extension élastique transversale de la tige pour permettre le passage du pied sans recourir à une languette amovible ou escamotable.

A cet effet, l'invention concerne un chausson interne interposé entre le bas de jambe et le pied d'un skieur et une coque d'une chaussure de sport telle qu'une chaussure de ski alpin, ce chausson comportant une empeigne enveloppant le pied qui est surmontée d'une tige enveloppant le bas de jambe et constituée d'une partie postérieure et d'une partie antérieure formant respectivement une cale arrière et une cale avant, associées pour constituer une paroi d'une épaisseur donnée destinée à jouer un rôle d'ajustage du chaussant entre la surface interne de la coque de chaussure et le bas de jambe, le chausson étant constitué d'une chaussette présentant au moins une zone extensible dans la zone de la tige, caractérisé en ce que la chaussette s'étend uniformément et sans pli, et présente, dans au moins la zone extensible, une pluralité d'éléments de calage distincts et juxtaposés qui lui sont fixés extérieurement pour constituer la paroi du chausson d'une épaisseur et d'une compressibilité données.

Selon un mode de réalisation, la zone extensible s'étend au moins dans la zone correspondant au pli de flexion et au cou de pied du pied du skieur.

L'invention sera mieux comprise et d'autres caractéristiques de celle-ci seront mises en évidence à l'aide de la description qui suit, en référence aux dessins schématiques annexés, illustrant, à titre d'exemple non limitatif, comment l'invention peut-être réalisée et dans lesquels :
La figure 1 représente, en perspective, un chausson selon un premier exemple de réalisation de l'invention.
La figure 2 représente une variante de réalisation d'un chausson selon la figure 1 vu de l'arrière.
La figure 3 représente, en perspective, un chausson selon un second mode de réalisation de l'invention.
La figure 4 montre, schématiquement, une section transversale d'une tige de chausson selon les figures 1 et 2 muni d'éléments de calage selon l'invention.
La figure 5 et 6 montre respectivement, en perspective partielle et en coupe transversale, des éléments de calage selon une variante de réalisation.
La figure 7 montre, en coupe transversale, des éléments de calage selon une variante de réalisation.
La figure 8 montre, en perspective partielle à échelle agrandie, des éléments de calage selon la variante de réalisation correspondant au second exemple de la figure 3.

Le chausson 1 désigné globalement et représenté à la figure 1 est destiné à être interposé entre le bas de jambe et le pied d'un skieur et une coque d'une chaussure de ski (non représentée).

Le chausson 1 comporte une empeigne 2, enveloppant le pied, qui est surmontée d'une tige 3, enveloppant le bas de jambe, et constituée d'une partie postérieure 3a et d'une partie antérieure 3b formant respectivement une cale arrière et une cale avant, associées pour constituer une paroi d'une épaisseur "e" donnée, destinée à jouer un rôle d'ajustage du chaussant entre la surface interne de la coque de chaussure et le bas de jambe.

Selon l'invention, le chausson 1, suivant un premier exemple de réalisation, est constitué d'une chaussette 4 s'étendant uniformément et sans pli, extensible au moins dans la zone de la tige 3, et sur laquelle chaussette 4 sont fixés extérieurement des éléments de calage 5, distincts et juxtaposés, pour constituer la paroi d'épaisseur "e" d'un chausson 1 d'une compressibilité donnée.

Selon le présent exemple, les éléments de calage 5 sont constitués par des barettes de forme quadrangulaire (figure 4) qui s'étendent dans le sens longitudinal de l'axe cheville-pied. Celles-ci sont de largeur "y" et sont espacées d'une valeur "x", ces valeurs "y" et "x" pouvant être constantes ou variables en fonction de certaines zones de remplissage à combler entre le pied et la paroi interne de la coque de la chaussure ou en fonction d'un effet particulier recherché sur une zone déterminée du chausson.

Bien entendu, une variante pourrait consister à les disposer dans le sens transversal.

Comme le montre particulièrement bien la figure 3, la tige 3 est donc constituée par la chaussette 4, réalisée en un tissu extensible recouvert d'un film étanche 6 également extensible, sur lequel sont disposés lesdits éléments de calage 5.

On remarque également que l'empeigne 2 formant la partie basse du chausson 1 est exempte d'éléments 5 mais peut, sans sortir du cadre de l'invention, en être pourvue..

Les deux parties, à savoir la tige haute 3 et l'empeigne 2, sont reliées entre elles par une couture 7.

Ainsi, conformément à ce qui précède, le volume chaussant initial de la chaussette 4 au repos, en respect de la zone extensible porteuse des éléments de calage 5, 5A, 5B, 5C, 5D est inférieur au volume interne théorique du chausson 1, 1A, 1B pour une pointure donnée, de manière à ce que l'introduction du pied de l'utilisateur provoque l'extension de la chaussette 4 et conséquemment l'écartement desdits éléments 5, 5A, 5B, 5C, 5D, sans action sur eux-même.

Selon une autre caractéristique de l'invention, les éléments de calage 5 sont soit rapportés par collage sur le film étanche 6, soit coulés directement sur celui-ci.

Les éléments de calage 5 sont par exemple réalisés dans un matériau de même densité, mais selon la zone ou ils se trouvent, ils pourront également être réalisés dans des matériaux de densités différentes.

La partie postérieure de sa tige constituant une cale arrière 3a d'appui du bas de jambe contre la coque de la chaussure, est constituée d'éléments de calage 5, 5A, 5B, 5C, 5D de préférence réalisés dans un matériau à haute densité faiblement déformable, voir non déformable, alors que sa partie antérieure constituant une cale d'appui avant 3b est constituée d'éléments de calage 5, 5A, 5B, 5C, 5D réalisés dans un matériau élastiquement compressible.

Cela permet d'adapter les parties avant 3b du chausson 1 en fonction de leur situation.

En effet, pour la partie arrière, il sera plutôt recherché un appui rigide grâce à un matériau indéformable, alors que pour la partie avant, devant participer au contrôle de la flexion, il sera préféré un matériau plus souple.

Ce dernier matériau pourra être du type viscoélastique de densité appropriée, par exemple un mousse de polyuréthanne.

De manière à effacer l'effet discontinu des éléments de calage 5, la somme de leurs surfaces portantes est calculée en conséquence.

Selon une variante visible sur la figure 2, la partie postérieure 3b de la tige 3 du chausson 1, comporte une zone lisse A, en fait une partie de chaussette 4, exempte d'une succession d'éléments de calage 5 mais dotée d'un élément de calage unique pour offrir un appui ferme de la partie postérieure du bas de jambe contre la coque rigide de la chaussure. Cet élément de calage unique présente de ce fait une surface d'appui relativement étendue.

Selon un second mode de réalisation de l'invention, le chausson 1A représenté à la figure 3 diffère essentiellement du précédent dans la forme et la disposition des éléments de calage 5A qui sont constitués par une pluralité de plaques de formes disparates.

Selon l'exemple représenté sur la figure 5, les éléments de calage 5B diffèrent des précédents 5 en ce qu'ils sont de section trapézoïdale, disposés parallèlement sur la chaussette 4 par leur grande base B.

Les éléments de calage 5C représentés sur la figure 6 sont de sections identiques à celles des éléments 5B, à la seule différence qu'ils sont disposés alternativement sur leur grande base "B" et sur leur petite base "b".

Selon l'exemple représenté sur la figure 7, les éléments de calage 5D diffèrent des précédents 5, 5B, 5C en ce qu'ils sont de section approximativement semi-circulaire.

Il est ainsi obtenu selon la description qui précède, un chausson extensible lorsque l'on rentre le pied dans la chaussure et qui se resserre ensuite sur le bas de jambe du skieur, sans plis une fois chaussé. Un tel chausson présente ainsi au niveau de sa tige haute des épaisseurs et des surfaces portantes compatibles avec le confort souhaité, la structure rigide extérieure et les efforts de serrage recherchés. De plus, il est pratique à chausser, étanche et sans superposition de bords, néfaste au confort et à la circulation sanguine.

## Revendications

1. Chausson interne (1, 1A, 1B) interposé entre le bas de jambe et le pied d'un skieur et une coque d'une chaussure de sport telle qu'une chaussure de ski alpin, ce chausson comportant une empeigne (2) enveloppant le pied qui est surmontée d'une tige (3) enveloppant le bas de jambe et constituée d'une partie postérieure (3a) et d'une partie antérieure (3b) formant respectivement une cale arrière et une cale avant, associées pour constituer une paroi d'une épaisseur donnée destinée à jouer un rôle d'ajustage du chaussant entre la surface interne de la coque de chaussure et le bas de jambe, le chausson étant constitué d'une chaussette présentant au moins une zone extensible dans la zone de la tige, caractérisé en ce que la chaussette (4) s'étend uniformément et sans pli, et présente, dans au moins la zone extensible, une pluralité d'éléments de calage (5, 5A, 5B, 5C) distincts et juxtaposés qui lui sont fixés extérieurement pour constituer la paroi du chausson d'une épaisseur et d'une compressibilité données.

2. Chausson interne selon la revendication 1 caractérisé en ce que le volume chaussant initial de la chaussette (4) au repos, en respect de la zone extensible porteuse des éléments de calage (5, 5A, 5B, 5C, 5D) est inférieur au volume interne théorique du chausson (1, 1A, 1B) pour une pointure donnée, de manière à ce que l'introduction du pied de l'utilisateur provoque l'extension de la chaussette (4) et conséquemment l'écartement desdits éléments (5, 5A, 5B, 5C, 5D), sans action sur eux-même.

3. Chausson interne selon l'une des revendications 1 ou 2 caractérisé en ce que la zone extensible de la chaussette (4) portant les éléments de calage (5, 5A, 5B, 5C, 5D) forme la tige (3) dudit chausson (1, 1A, 1B) qui prolonge une partie basse formant l'empeigne (2) exempte d'éléments (5, 5A, 5B, 5C, 5D).

4. Chausson interne selon l'une des revendications 1, 2 ou 3 caractérisé en ce que la zone de la chaussette (4) dans laquelle sont disposés les éléments de calage (5, 5A, 5B, 5C, 5D) est constituée d'un tissu extensible recouvert d'un film étanche (6) d'une extensibilité moindre sur lequel sont disposés lesdits éléments.

5. Chausson interne selon la revendication 4 caractérisé en ce que les éléments de calage (5, 5A, 5B, 5C, 5D) sont rapportés par collage sur le film étanche (6).

6. Chausson interne selon la revendication 4 caractérisé en ce que les éléments de calage (5, 5A, 5B, 5C, 5D) sont coulés sur le film étanche (6).

7. Chausson interne selon l'une des revendications précédentes caractérisé en ce que les éléments de calage (5) sont constitués par des barettes qui s'étendent dans le sens longitudinal de l'axe cheville-pied.

8. Chausson interne selon l'une des revendications 1 à 6 caractérisé en ce que les éléments de calage (5) sont constitués par des barettes qui s'étendent dans le sens transversal de l'axe cheville-pied.

9. Chausson interne selon l'une des revendications 1 à 6 caractérisé en ce que les éléments de calage (5A) sont constitués par des plaques de forme disparates.

10. Chausson interne selon l'une des revendications précédentes caractérisé en ce que les éléments de calage (5, 5A, 5B, 5C, 5D) sont réalisés dans un matériau de même densité.

11. Chausson interne selon l'une des revendications précédentes caractérisé en ce que les éléments de calage (5, 5A, 5B, 5C, 5D) sont réalisés dans des matériaux de densités différentes.

12. Chausson interne selon l'une des revendications 1 à 9 et 11 caractérisé en ce que la partie postérieure de sa tige constituant une cale arrière (3a) d'appui du bas de jambe contre la coque de la chaussure, est constituée d'éléments de calage (5, 5A, 5B, 5C, 5D) réalisés dans un matériau à haute densité faiblement déformable, voir non déformable, alors que sa partie antérieure constituant une cale d'appui avant (3b) est constituée d'éléments de calage (5, 5A, 5B, 5C, 5D) réalisés dans un matériau élastiquement compressible.

13. Chausson interne selon l'une des revendications précédentes caractérisé en ce que le matériau utilisé pour la réalisation des éléments de calage (5, 5A, 5B, 5C, 5D) est de type viscoélastique de densité appropriée.

14. Chausson interne selon l'une des revendications 1 à 12 caractérisé en ce que le matériau utilisé pour la réalisation des éléments de calage (5, 5A, 5B, 5C, 5D) est une mousse de polyuréthanne.

15. Chausson interne selon l'une des revendications précédentes caractérisé en ce que la somme des surfaces portantes des éléments de calage sur la coque de la chaussure est telle à effacer l'effet discontinu desdits éléments (5, 5A, 5B, 5C, 5D).

16. Chausson interne selon l'une des revendications précédentes caractérisé en ce que sa tige (3) est monolithique.

17. Chausson interne selon l'une des revendications précédentes caractérisé en ce que sa partie postérieure comporte une zone (A) dotée d'un seul élément de calage (5) pour offrir un appui ferme de la partie postérieure du bas de jambe contre la coque rigide de la chaussure.

## Claims

1. Internal liner (1, 1A, 1B) inserted between the lower part of the leg and the foot of the skier and a shell of a sports boot such as an alpine ski boot, such liner comprising a vamp (2) enveloping the foot which is overlaid by an upper (3) enveloping the lower part of the leg and constituted by a rear portion (3a) and a front portion (3b) respectively forming a rear wedge and a front wedge, joined to constitute a wall having a given thickness adapted to play an adjusting role for the fitting volume between the internal surface of the shell of the boot and the lower part of the leg, the liner being constituted by a sock having at least one stretchable zone in the zone of the upper, characterized in that it is constituted by a sock (4) extending uniformly and without folds, and having, at least in a stretchable zone, a plurality of distinct and juxtaposed wedging elements (5, 5A, 5B, 5C) which are affixed externally thereto to constitute the wall of the liner having given thickness and compressibility.

2. Internal liner according to claim 1, characterized in that the initial fitting volume of the sock (4) at rest, with respect to the stretchable zone bearing the wedging elements (5, 5A, 5B, 5C, 5D) is less than the theoretical internal volume of the liner (1, 1A, 1B) for a given foot size, such that the introduction of the foot of the user causes extension of the sock (4) and consequently the distancing of said elements (5, 5A, 5B, 5C, 5D) without affecting them.

3. Internal liner according to any of claims 1 or 2, characterized in that the stretchable zone of the sock (4) bearing the wedging elements (5, 5A, 5B, 5C, 5D) forms the upper (3) of said liner (1, 1A, 1B) which extends a lower portion forming the vamp (2) from which the wedging elements (5, 5A, 5B, 5C, 5D) are absent.

4. Internal liner according to any of claims 1, 2 or 3, characterized in that the zone of the sock (4) in which the wedging elements (5, 5A, 5B, 5C, 5D) are located is constituted of a stretchable fabric covered by an impervious film (6) having less stretchability on which said elements are located.

5. Internal liner according to claim 4, characterized in that the wedging elements (5, 5A, 5B, 5C, 5D) are attached by adhesion on the impervious film (6).

6. Internal liner according to claim 4, characterized in that the wedging elements (5, 5A, 5B, 5C, 5D) are cast on the impervious film (6).

7. Internal liner according to any of the preceding claims, characterized in that the wedging elements (5) are constituted by small bars that extend in the longitudinal direction of the ankle-foot axis.

8. Internal liner according to any of claims 1-6, characterized in that the wedging elements (5) are constituted by small bars that extend in the transverse direction of the ankle-foot axis.

9. Internal liner according to any of claims 1-6, characterized in that the wedging elements (5A) are constituted by plates having disparate shapes.

10. Internal liner according to any of the preceding claims, wherein the wedging elements (5, 5A, 5B, 5C, 5D) are obtained of a material having the same density.

11. Internal liner according to any of the preceding claims, characterized in that the wedging elements (5, 5A, 5B, 5C, 5D) are obtained of materials having different densities.

12. Internal liner according to any of claims 1-9 and 11, characterized in that the rear portion of its upper constituting a rear wedge (3a) for supporting the lower part of the leg against the shell of the boot, is constituted of wedging elements (5, 5A, 5B, 5C, 5D) obtained of material having high density and low deformability, or no deformability, whereas its front portion, constituting a front support wedge (3b) is constituted of wedging elements (5, 5A, 5B, 5C, 5D) obtained of an elastically compressible material.

13. Internal liner according to any of the preceding claims, characterized in that the material used for obtaining the wedging elements (5, 5A, 5B, 5C, 5D) is of a visco-elastic type having appropriate density.

14. Internal liner according to any of claims 1-12, characterized in that the material used for obtaining the wedging elements (5, 5A, 5B, 5C, 5D) is a polyurethane foam,

15. Internal liner according to any of the preceding claims, characterized in that the sum of the bearing surfaces of the wedging elements on the shell of the boot is such that it eliminates the discontinuous effect of said elements (5, 5A, 5B, 5C, 5D) .

16. Internal liner according to any of the preceding claims, characterized in that its upper (3) is monolithic.

17. Internal liner according to any of the preceding claims, characterized in that its rear portion comprises a zone (A) provided with a single wedging element (5) so as to offer a firm support of the rear portion of the lower part of leg against the rigid shell of the boot.

## Patentansprüche

1. Innenschuh (1, 1A, 1B), der zwischen dem unteren Teil des Beines und dem Fuß eines Skifahrers und einer Schale eines Sportschuhs wie z.B. eines alpinen Skischuhs eingefügt wird, wobei dieser Innenschuh ein den Fuß einhüllendes Vorderblatt (2) enthält, über das sich ein Schaft (3) erhebt, welcher den unteren Teil des Beines einhüllt und aus einem hinteren Teil (3a) und einem vorderen Teil (3b) besteht, die jeweils eine hintere und eine vordere Unterlage bilden und verbunden sind, um eine Wand einer gegebenen Dicke zu bilden, welche zur Einpassung der Fußumhüllung zwischen der Innenoberfläche der Schuhschale und dem unteren Teil des Beines bestimmt ist, wobei der Innenschuh aus einem Strumpf besteht, der aus mindestens einem dehnbaren Bereich im Bereich des Schaftes besteht, dadurch gekennzeichnet, daß sich der Strumpf (4) gleichmäßig und faltenlos ausbreitet und mindestens im dehnbaren Bereich eine Mehrzahl von verschiedenen und nebeneinanderliegenden Verkeilungselementen (5, 5A, 5B, 5C) aufweist, welche diesem von außen befestigt sind, um die Wand des Innenschuhs einer gegebenen Dicke und Kompressibilität zu bilden.

2. Innenschuh nach Anspruch 1, dadurch gekennzeichnet, daß das anfängliche umhüllende Volumen des Strumpfes (4) im unbenutzten Zustand, bei Beachtung des dehnbaren Trägerbereichs der Verkeilungselemente (5, 5A, 5B, 5C, 5D) geringer ist als das theoretische Innenvolumen des Innenschuhs (1, 1A, 1B) für eine gegebene Schuhgröße, derart, daß das Einführen des Fußes des Benutzers die Ausdehnung des Strumpfes (4) hervorruft und folglich das Auseinandergehen der Elemente (5, 5A, 5B, 5C, 5D) ohne Wirkung auf diese selbst.

3. Innenschuh nach einem der Ansprüche 1 oder 2, dadurch gekennzeichnet, daß der dehnbare Bereich des Strumpfes (4), der die Verkeilungselemente (5, 5A, 5B, 5C, 5D) trägt, den Schaft (3) des Innenschuhs (1, 1A, 1B) bildet, welcher einen unteren Teil, welcher das Vorderblatt (2) ohne Elemente (5, 5A, 5B, 5C, 5D) bildet, verlängert.

4. Innenschuh nach einem der Ansprüche 1, 2 oder 3, dadurch gekennzeichnet, daß derjenige Bereich des Strumpfes (4), auf welchem die Verkeilungselemente (5, 5A, 5B, 5C, 5D) angeordnet sind, aus einem dehnbaren Stoff besteht, der mit einer dichten Schicht (6) einer geringeren Dehnbarkeit, auf der die Elemente angeordnet sind, bedeckt ist.

5. Innenschuh nach Anspruch 4, dadurch gekennzeichnet, daß die Verkeilungselemente (5, 5A, 5B, 5C, 5D) durch Klebung auf die dichte Schicht (6) aufgebracht sind.

6. Innenschuh nach Anspruch 4, dadurch gekennzeichnet, daß die Verkeilungselemente (5, 5A, 5B, 5C, 5D) auf die dichte Schicht (6) gegossen sind.

7. Innenschuh nach einem der vorhergehenden Ansprüche, dadurch gekennzeichnet, daß die Verkeilungselemente (5) aus Stäbchen bestehen, welche sich in Längsrichtung der Achse Knöchel-Fuß ausbreiten

8. Innenschuh nach einem der Ansprüche 1 bis 6, dadurch gekennzeichnet, daß die Verkeilungselemente (5) aus Stäbchen bestehen, die sich in Querrichtung zu der Achse Knöchel-Fuß ausbreiten.

9. Innenschuh nach einem der Ansprüche 1 bis 6, dadurch gekennzeichnet, daß die Verkeilungselemente (5A) aus Platten disparater Form bestehen.

10. Innenschuh nach einem der vorhergehenden Ansprüche, dadurch gekennzeichnet, daß die Verkeilungselemente (5, 5A, 5B, 5C, 5D) aus einem Material derselben Dichte verwirklicht sind.

11. Innenschuh nach einem der vorhergehenden Ansprüche, dadurch gekennzeichnet, daß die Verkeilungselemente (5, 5A, 5B, 5C, 5D) aus Werkstoffen unterschiedlicher Dichte verwirklicht sind.

12. Innenschuh nach einem der Ansprüche 1 bis 9 und 11, dadurch gekennzeichnet, daß der hintere Teil seines Schafts, der einen hinteren Abstützkeil (3a) des unteren Teils des Beines gegen die Schale des Schuhs bildet, aus Verkeilungselementen (5, 5A, 5B, 5C, 5D) gebildet ist, welche aus einem schwach bzw. nicht verformbaren Werkstoff hoher Dichte gebildet sind, während sein vorderer Teil, der einen vorderen Abstützkeil (3b) darstellt, aus Verkeilungselementen (5, 5A, 5B, 5C, 5D) gebildet wird, die aus einem elastisch komprimierbaren Werkstoff gebildet sind.

13. Innenschuh nach einem der vorhergehenden Ansprüche, dadurch gekennzeichnet, daß der Werkstoff, der zur Bildung der Verkeilungselemente (5, 5A, 5B, 5C, 5D) benutzt wird, von viskoelastischem Typ geeigneter Dichte ist.

14. Innenschuh nach einem der Ansprüche 1 bis 12, dadurch gekennzeichnet, daß der Werkstoff zur Bildung der Verkeilungselemente (5, 5A, 5B, 5C, 5D) ein Polyurethanschaum ist.

15. Innenschuh nach einem der vorhergehenden Ansprüche, dadurch gekennzeichnet, daß die Summe der Oberflächen, welche die Verkeilungselemente auf der Schale des Schuhs tragen, so ist, daß sie die diskontinuierliche Wirkung dieser Elemente (5, 5A, 5B, 5C, 5D) beseitigt.

16. Innenschuh nach einem der vorhergehenden Ansprüche, dadurch gekennzeichnet, daß sein Schaft (3) monolithisch ist.

17. Innenschuh nach einem der vorhergehenden Ansprüche, dadurch gekennzeichnet, daß sein hinterer Teil einen Bereich (A) aufweist, der mit einem einzigen Verkeilungselement (5) versehen ist, um eine starke Abstützung des hinteren Teils des unteren Teils des Beines gegen die starre Schale des Schuhs anzubieten.
